# EUROPÄISCHE PATENTSCHRIFT

(11) **EP 1 914 056 B1**
(45) Veröffentlichungstag und Bekanntmachung des Hinweises auf die Patenterteilung: **19.01.2011**
(21) Anmeldenummer: 07018568.1
(22) Anmeldetag: 21.09.2007
(51) Int. Cl.: B28C 5/12, B28C 5/14, B01F 7/00, B01F 7/04, B01F 15/02

(54) **Einrichtung zum kontinuierlichen und intensiven Mischen von Trockenmörtel**
Device for the continuous and intensive mixing of dry mortar
Dispositif de mélange continu et intensif de mortier sec

(30) Priorität: 18.10.2006 DE 102006049171; 29.06.2007 DE 102007030458
(43) Veröffentlichungstag der Anmeldung: 23.04.2008
(73) Patentinhaber: Dutschmann, Werner, 02694 Malschwitz / OT Kleinbautzen (DE); Dutschmann, Tim, 02625 Bautzen (DE)
(72) Erfinder: Dutschmann, Werner, 02694 Malschwitz / OT Kleinbautzen (DE); Dutschmann, Tim, 02625 Bautzen (DE)
(74) Vertreter: Kaufmann, Sigfrid

(56) Entgegenhaltungen:
- EP-A- 0 051 224
- EP-A- 1 527 811
- EP-A- 1 688 176
- WO-A1-93/23223
- DE-A1- 3 629 674
- DE-A1- 3 809 661
- DE-A1- 4 120 895
- DE-U1- 8 807 053
- DE-U1- 29 906 703
- FR-A5- 2 157 621

## Beschreibung

Die Erfindung betrifft eine Einrichtung zum kontinuierlichen und intensiven Mischen von Trockenmörtel gemäß Patenanspruch 1.

Die Erfindung ist verwendbar zum kontinuierlichen und intensiven Vermischen von schwer mischbarem Trockenmörtel mit Wasser zur Herstellung einer spritzfähigen Mörtelmasse, die beispielsweise zur Herstellung von Putzschichten mittels einer entsprechenden Spritzeinrichtung eingesetzt wird.

Die Erfindung ist ebenfalls anwendbar für Mischvorrichtungen zum Mischen von fließfähigem Betonmörtel oder Fließestrich, beispielsweise zur Herstellung von Fußbodenflächen.

Mischeinrichtungen oder Mischer werden beispielsweise bei der mechanisierten Herstellung von entsprechenden Putzschichten auf einer jeweiligen Wandfläche sowohl im Innenbereich von Gebäuden als auch an Außenwandflächen verwendet, wobei eine jeweilige Menge von nassem, fertig gemischten Mörtel mittels einer entsprechenden Mörtelpumpe durch eine Rohr- oder Schlauchanordnung bis zur jeweiligen Auftragfläche für die Putzschicht gepumpt wird.

Dazu ist es erforderlich, eine möglichst fließfähige, pastöse Mörtelmasse in hoher Qualität herzustellen, wozu eine Menge jeweiliger Einsatzstoffe mit einer hinreichenden Menge von Wasser in einer Mischvorrichtung mit einer Ein- /Ausgabeöffnung kontinuierlich und intensiv durchgemischt wird.

Üblicherweise wird nach Durchmischung der Einsatzstoffe mit dem Wasser durch Kippen des Mischbehälters die durchmischte Mörtelmasse aus derselben Öffnung ausgegeben und der entsprechenden Weiterverarbeitung zugeführt.

Diese Mischer weisen beispielsweise Nachteile dahingehend auf, dass bei nicht ausreichender Größe des Mischbehälters jeweils nur vergleichsweise geringe Mengen jeweiliger Mörtelmasse hergestellt werden können, die Zuführung des erforderlichen Wassers überwiegend ohne präzise Mengenkontrolle erfolgt, dadurch qualitativ unterschiedliche Massen hergestellt und Nacharbeiten erforderlich werden, und dass mehrere Mörtelmischungen mit derselben Qualität nur mit vergleichsweise hohem Aufwand herstellbar sind.

Aus der DE 19908732 A1 und der DE 29913727 U1 sind beispielsweise Vorrichtungen zum Mischen von Mörtel bekannt. Bei diesen Vorrichtungen ist jeweils ein Mischrohr eingesetzt, das im Wesentlichen mit einer Zuführeinrichtung für trockenen Mörtel mit einer Anschlusseinrichtung, einem Wasseranschluss und einer Auslasseinrichtung für gemischten Mörtel versehen ist.

Im Inneren des jeweiligen Mischrohrs ist eine um eine Drehachse mittels Antrieb drehbare Mischerwelle mit Misch- und Förderwerkzeugen eingesetzt.

Mit diesen Vorrichtungen wird unter Zuführung des trockenen Mörtels und Drehung der Mischerwelle sowie Zuführung einer definierten Menge von Wasser kontinuierlich eine pastöse Mörtelmasse hergestellt, die unmittelbar nach dem Mischvorgang an der Auslasseinrichtung einer mit der Mischeinrichtung verbundenen Mörtelpumpe zugeführt wird.

Aus der DE 202004020257 U1 ist eine Mischvorrichtung zur Herstellung einer Mörtelmasse mit einem Gehäuse bekannt, in dem eine um eine Drehachse drehbare Mischwelle angeordnet ist, die in ihrer axialen Erstreckung und konzentrisch zur Drehachse ein in einem Bereich angeordnetes Wellenstück aufweist, und wobei die Mischwelle in einem anderen Bereich ihrer axialen Erstreckung durch mindestens ein Verbindungselement gebildet ist, das mit radialem Abstand zur Drehachse angeordnet ist.

Aus der DE 19917056 B4 ist ein Mischer zur Herstellung von homogenen durchfeuchteten Suspensionen mit Wasser bekannt, bei dem ein Gehäuse mit einer Einfüllvorrichtung eine wellengetriebene Dosiereinrichtung und ein daran axial gerichtet anschließbares Mischrohr mit einer Austragsöffnung und ein Anschluss für eine dosiert eingebbare Flüssigkeit vorgesehen sind, wobei das Mischrohr Prallkörper aufweist und ein Vormischabschnitt, ein Verwirbelungsabschnitt und ein Austragsabschnitt gebildet sind, und wobei an der Welle ein Elementekranz mit mehreren radialen Flügelelementen vorgesehen ist.

Bei den Mischvorrichtungen der vorgenannten Arten besteht schließlich ein Nachteil darin, dass die überwiegend kontinuierlich in den jeweiligen Mischraum transportierten, trockenen Einsatzstoffe nicht immer vollständig und intensiv mit Wasser vermischt werden.

DE-U1-299 06 703 offenbart eine Einrichtung gemäß dem Oberbegriff des Anspruchs 1.

In DE 41 20 895 A1 ist eine Mischpumpe beschrieben, die für eine mischende Aufbereitung vom z. B. Putzen und Mörteln gedacht ist. Mit einem Antriebsmotor werden einerseits ein Mischwerk und andererseits eine Exenter-Schneckenpumpe, an deren Druckstutzen eine Spritzgerät anschließbar ist, angetrieben. Über Freiläufe können das Mischwerk und die Exenter-Schneckenpumpe einzeln außer Betrieb genommen werden, um die Mischpumpe aus dem Mischbetrieb in den Pumpbetrieb und umgekehrt umschalten zu können.

Mit DE 88 07 053 U1 ist ein Rohrmischer für trockenes Silo-Schüttgut bei dem ein Trockenmaterialrohr und ein Mischrohr axial fluchtend mittels Schnellkupplung verbunden sind, offenbart. Im inneren des Trockenmaterial- und des Mischrohrs sind jeweils eine Transport- bzw. Mischwelle angeordnet. Nahe des oberen Ende des oberen Endes des Mischrohrs befindet sich ein Flüssigkeitsanschlussstutzen. Erfindungsgemäß weist die Rohranordnung eine Neigung von 30° auf. Dieser Rohrmischer eignet sich für die Beschickung von Spritzbeton- oder Spritzmörtelmaschinen.

Eine Vorrichtung zum kontinuierlichen Anmischen und Verspritzen von Putzmörtel ist aus FR 2 157 621 A1 bekannt. Diese Vorrichtung zeichnet sich dadurch aus, dass die Förderschnecke aus zwei über eine Steckkupplung verbindbaren Teilstücken besteht. Das obere Teilstück der Förderschnecke ist herausnehmbar, wodurch eine besonders einfache Reinigung der Vorrichtung ermöglicht wird.

Aus WO 93 23223 ist eine leicht demontierbare Mischpumpe für die Herstellung von Estrich, Putz, Mörtel und ähnlichen Materialien bekannt, die ein Geneigtes Förder- und Mischrohr aufweist. Über einen Vorratsbehälter wird das trockene Mischgut der im Förderrohr befindlichen Förderschnecke zugeführt. Die von einem am oberen Ende des Förderrohrs angebrachten Motor angetrieben wird und das Mischgut in das Mischrohr unterhalb des Förderrohrs befördert, wo es mit Wasser vermischt wird.

Auf Grund von ungemischten und trockenen Anteilen beziehungsweise Mengen von Mörtelmasse in der gesamten Mörtelmenge einer Mischung können somit in einer damit hergestellten Putzschicht Fehler entstehen, wodurch entsprechende Nachbesserungen erforderlich werden können.

Der Erfindung liegt die Aufgabe zugrunde, eine Einrichtung zum Mischen von trockenem Mischgut mit Wasser zu schaffen, welche leicht ist und flexibel zum kontinuierlichen und intensiven Durchmischen einer auch schwer mischbaren, trockenen Mörtelmasse mit dem Wasser sowohl für einen von bestehenden Einrichtungen abhängigen als auch davon unabhängigen Mischbetrieb zur Herstellung eines exakten Schichtaufbaus einsetzbar ist.

Die Aufgabe wird erfindungsgemäß mit den Merkmalen gemäß des Patentanspruchs 1 gelöst; vorteilhafte Weiterbildungen der Erfindung sind in den abhängigen Unteransprüchen beschrieben.

Mit den Merkmalen gemäß der Erfindung ist gegenüber dem Stand der Technik in vorteilhafter Weise ein kontinuierliches und intensives Vermischen insbesondere von trockenem und schwer mischbarem Mörtel mit einer entsprechenden und dosierbaren Menge von Wasser in hoher Qualität und Ergiebigkeit möglich. Dabei ist von besonderer Bedeutung für den Mischvorgang, dass die Wasserzuführung über ringförmig angeordnete Einlassöffnungen von der Antriebsseite aus, in Flussrichtung des Mischgutes bis hin zur Saugseite der angeschlossenen Exzenterschneckenpumpe erfolgt. Infolge dieser Art der Wasserzuführung, kommt es zu einer außerordentlich gleichmäßigen Durchfeuchtung des Mischgutes, ohne dass Bindemittel ausgewaschen werden. Der Verschleiß der Mischwelle wird mithin gegenüber dem bekannten Stand der Technik auf ein Minimum reduziert.

Die axial teilbare, aber im Wesentlichen geschlossene Bauweise der erfindungsgemäß ausgebildeten Mischkammer ermöglicht dabei sowohl einen stationären und von geeigneten Einrichtungen abhängigen Betrieb für die Herstellung vergleichsweise großer Mörtelmengen als auch einen unabhängigen, mobilen und separaten Betrieb für die Herstellung kleiner Mengen von Mörtel und geringen Bedarf.

Die axiale Teilung mit dem an den Flanschen jeweils angelenkten Oberteil und Unterteil der Mischkammer dient hierbei einerseits einer Vereinfachung erforderlicher Reinigungsprozesse innerhalb der Mischkammer, und andererseits ist bei geöffneter Mischkammer ein freier Zugriff zu den Mischwerkzeugen an der Welle und zu den Trennmitteln zum Zweck des Wechsels und/oder ihrer Reinigung möglich.

Die Mischkammer ist Dank der an den Wellenenden vorgesehenen Kupplungsanordnungen einerseits beispielsweise mit einer Antriebswelle entsprechender Zuführeinrichtung für Trockenmörtel und andererseits mit einer Mörtelpumpe verbindbar, wodurch die Mischkammer für Mischungen und den Transport der gemischten Mörtelmasse zur Herstellung eines entsprechenden Schichtaufbaus an Wand- und auch Bodenflächen im Industriebau variabel eingesetzt werden kann.

Die Mischkammer wird dazu entsprechend ihrer Einbaulage mit der jeweiligen Flanschanordnung einerseits mit dem eingangsseitigen Flansch beispielsweise mit einer vorhandenen Siloanlage für Trockenmörtel und andererseits mit dem Saugflansch mit einer ebenfalls vorhandenen Mörtelpumpe verbunden und somit zwischen die jeweilige Antriebseinrichtung und die Mörtelpumpe eingesetzt.

Während des Betriebs der Einrichtung wird durch die im Bereich der Einlassöffnung des Flanschs an der Mischerwelle angeordneten, speziellen Leitflächen der Trockenmörtel unter Verwirbelung zwangsweise in den ersten Bereich (Vormischbereich) der Mischkammer eingeleitet und unter Drehung durch die speziellen Mischwerkzeuge unter Zugabe von Wasser zunächst bis an das erste, die Mischkammer radial teilende Trennmittel heran transportiert und vermischt.

Von Vorteil ist hierbei, dass gemäß der Erfindung aus den im Bereich der Einlassöffnung des ersten Flanschs angeordneten Verteileröffnungen das zum Mischen erforderliche Wasser im Innenraum der Mischkammer sehr frühzeitig und verteilt mit dem Mörtel in Verbindung kommt, wodurch bereits eine gute Vormischung erfolgt und die gegenüber bisher erforderliche Wassermenge verringert wird.

Der Einsatz und Betrieb einer derartigen Mischkammer ist daher gegenüber bisherigen Anlagen mit einer geringeren elektrischen Leistung möglich (z. B. 230 V), außerdem kann bei Bedarf die Abbinde- und Aushärtezeit des Mörtels auf Grund des Einsatzes einer vergleichsweise geringeren Wassermenge verkürzt werden.

Die ausführungsgemäß um einen Betrag in Förderrichtung geneigte Mischkammer bewirkt in Verbindung mit den erfindungsgemäß vorgesehenen Mischwerkzeugen eine gegenüber bisherigen Einrichtungen insgesamt verbesserte Durchmischung und Vermischung der Mörtelmasse in der Mischkammer.

Die in der Mörtelmasse enthaltenen, trockenen Bestandteile werden so mit Sicherheit intensiv mit der zugeführten Wassermenge und den bereits vorgemischten Bestandteilen vermischt.

Dadurch wird insgesamt ein kontinuierlicher und intensiver Mischvorgang ermöglicht, wodurch die Qualität eines derart gemischten Mörtels bedeutend verbessert, Haftfehler in einer herzustellenden Putzschicht oder in einer jeweiligen Bodenfläche auf Grund des Fehlens von, ungenügend aufgemischten Bestandteilen in der Mörtelmasse oder dem Estrich vermieden beziehungsweise ausgeschlossen werden.

Durch das im Bereich zwischen dem ersten Trennmittel und der Auslassöffnung der Mischkammer auf Grund der verlängerten Wischerwelle und Mischkammer des Weiteren angeordnete zweite radiale Trennmittel wird der Ladedruck bei gleichzeitiger Vordruckkammerbegrenzung erhöht und zudem eine weiter verbesserte Vermischung und dementsprechende Ausgabe des Mischguts erzielt. Durch den vorherrschenden erhöhten Ladedruck für die Exzenterschneckenpumpe wird eine optimale Füllung und damit die Leistungserhöhung um ca. 15- 20 % je nach eingesetztem Pumpentyp erreicht.

Durch die gemäß dieser Erfindung ausgebildete Einrichtung mit verlängerter Mischerwelle und Mischkammer wird ferner die Verweilzeit des Mischguts in der Mischkammer verlängert, wodurch die Ergiebigkeit erhöht und ein intensiver und qualitativ hochwertiger Aufschluss des zu mischenden Materials erreicht werden.

Die gemäß derselben Erfindung außerdem vorgesehene Beschichtung vermindert des Weiteren die durch die Mörtelbestandteile hervorgerufene Reibung im Innenraum der Mischkammer und ein "Anbacken" des Mörtels an den jeweiligen Wandungen, wodurch ebenfalls die Antriebsleistung und der Förderdruck reduziert werden und dadurch die Nutzungsdauer der Mischkammer erhöht und der Anwendungsbereich erweitert werden können.

Außerdem wird mit dieser Einrichtung erreicht, dass ansonsten schwer verarbeitbares beziehungsweise mischbares Material gegenüber bisherigen Lösungen pumpfähig wird und mittels Schlauch- und Spritzeinrichtungen entsprechend gefördert und verarbeitet werden kann.

Die Erfindung wird nachfolgend anhand eines Ausführungsbeispiels und anhand der Figuren 1 bis 5 näher erläutert; hierbei zeigt:
- Fig. 1: eine schematische Darstellung der Einrichtung gemäß einer ersten Erfindung im Längsschnitt;
- Fig. 2: eine schematische Darstellung einer Einrichtung gemäß einer zweiten Erfindung im Längsschnitt;
- Fig. 3a):
- und 3b): eine Ausführungsform einer Mischerwelle in Längsansicht und Draufsicht;
- Fig. 4a):
- und 4b): Darstellungen einer geöffneten Mischkammer mit einem geöff- neten Trennmittel nach der Fig. 1 in Richtung C und im Längs- schnitt;
- Fig. 5a):
- und 5b): einen Flansch mit Wasserzuführeinrichtung in Draufsicht und im Schnitt;

In der Figur 1 ist eine Einrichtung gemäß der Erfindung im Längsschnitt als Mischbehälter dargestellt, der mit dem Bezugszeichen 1 gekennzeichnet ist.

Der zylinderförmige Mischbehälter 1 weist hiernach eine ebenfalls zylinderförmige und im Wesentlichen rohrförmige Mischkammer 2 auf, welche gegenüber ihrem Durchmesser vergleichsweise lang gestreckt ausgebildet ist.

Die Mischkammer 2 ist nach dem Ausführungsbeispiel aus Stahlblechteilen hergestellt, deren obere und untere Teilfläche 2.1 und 2.2 halbschalenförmig gebogen und zylinderförmig durch Bildung von jeweils in horizontaler Erstreckung axial verlaufende Trennflächen 2.3 gebildet ist, die durch entsprechende Verbindungsmittel (nicht dargestellt) im Stillstand des Mischers beweglich angelenkt, lösbar zusammengefügt ist, und wobei beispielsweise an dem jeweiligen Flansch entsprechende Gelenke oder dergleichen vorgesehen sind (nicht dargestellt).

Durch die entlang der Trennflächen 2.3 angeordneten oberen und unteren Teilflächen 2.1 und 2.2 ist die Mischkammer 2 somit in axialer Richtung zu öffnen, wodurch die Reinigung des Innenraums, der Trennmittel und der Mischerwelle mit den entsprechenden Werkzeugen sowie deren Wartung, Montage und Demontage wesentlich erleichtert werden.

Die Mischkammer 2 ist in geschlossenem Zustand an einer Stirnseite mit einem ersten Flansch 3 mit einem inneren und einem äußeren Flanschteil 3.0 und 3.01 sowie einer Wasserzuführeinrichtung 3.1 mit einem Kanal 3.11 und Verteileröffnungen 3.2 verbunden, und der Flansch 3 weist außerdem eine konzentrische Einlassöffnung 4 auf.

Der Kanal 3.11 ist gemäß dem Ausführungsbeispiel ringförmig im Flanschteil 3.01 beispielsweise durch Drehen eingebracht (Fig. 5b).

Die in der Figur 1 nicht näher dargestellten Verteileröffnungen 3.2 sind in mehrfacher Anordnung beispielsweise ebenfalls ringförmig entsprechend der Anordnung des Kanals 3.11 und zueinander beabstandet im inneren Flanschteil 3.0 angeordnet, wobei deren Auslassöffnungen axial in den Innenraum der Mischkammer 2 gerichtet sind.

Dadurch ist während des Betriebs der Einrichtung in vorteilhafter Weise eine homogene Verteilung einer definiert zugeführten Menge von Wasser über die Wasserzuführeinrichtung 3.1 und den Kanal 3.11 auf die im Innenraum der Mischkammer 2 befindliche Menge von Trockenmörtel (nicht dargestellt) zum intensiven Vormischen bereits im Bereich der Einlassöffnung 4 der Mischkammer 2 in Flussrichtung möglich.

Am dem ersten Flansch 3 zeichnungsgemäß axial gegenüberliegenden Ende der Mischkammer 2 ist ein zweiter Flansch 5 mit einer konzentrischen Auslassöffnung 6 mit den Teilflächen 2.1 und 2.2 der Mischkammer 2 verbunden.

Mit einer radialen Trennfläche versehen, können sowohl der Flansch 3 als auch der Flansch 5 beispielsweise zur Vereinfachung der Reinigung teilbar ausgebildet sein (nicht dargestellt).

In der Auslassöffnung 6 ist zeichnungsgemäß innen liegend eine vorzugsweise konzentrische, sich nach dem Innenraum der Mischkammer 2 hin weitende, trichterförmige Ausnehmung 6.1 eingearbeitet, durch welche eine Verbesserung des Transports von fertig gemischtem Mischgut aus der Mischkammer 2 erzielt wird.

Die Mischkammer 2 kann beispielsweise zwischen einen Vorratsbehälter für Trockenmörtel und eine Mörtelpumpe montiert werden.

Dazu ist einerseits der Flansch 3 mit einem entsprechenden Anschlussflansch des nicht dargestellten Vorratsbehälters für Trockenmörtel und mit einer dem Vorratsbehälter üblicherweise zugeordneten Welle einer Fördereinrichtung verbunden, und der Flansch 5 ist andererseits mit einem entsprechenden Anschlussflansch der ebenfails nicht dargestellten Mörtelpumpe verbindbar, wodurch die Mischkammer 2 an einen Trockenbereich A und einen Nassbereich B angrenzt.

Die Innenfläche der Mischkammer 2 und die innen liegenden Flächen der Flansche 3 und 5 können mit einer nicht näher beschriebenen, reibungsmindernden und vorzugsweise hydrophoben Beschichtung versehen sein. Der Mischprozess wird so durch Verringerung des so genannten "Anbackens" von nassem Mörtel, insbesondere verursacht durch das jeweilige Bindemittel, an den jeweiligen Wandungen verbessert; ferner wird der Reinigungsaufwand für die Mischkammer 2 und angrenzenden Bereiche verringert.

Im Innenraum der Mischkammer 2 ist nach dem Ausführungsbeispiel gemäß der Figur 1 zentrisch und in axialer Richtung eine Mischerwelle 8 angeordnet.

Die Mischerwelle 8 weist eine zu der Achse der Mischkammer 2 parallele Drehachse 8.1 auf, und sie ist nach dem Ausführungsbeispiel als verlängerter Wellenabschnitt mit einem ersten stirnseitigen Ende 9 mit einer ersten Kupplungsanordnung 10 außerhalb des Flanschs 3 und einem zweiten stirnseitigen Ende 11 mit einer zweiten Kupplungsanordnung 12 innerhalb der Mischkammer 2 zwischen entsprechenden Anschlussmitteln (nicht dargestellt) drehbar angeordnet.

Von Vorteil ist es, wenn die Einrichtung insgesamt in Richtung des Nassbereichs B um einen Betrag geneigt ist (nicht dargestellt), um beispielsweise den Mischprozess und die Ausgabe des Mischguts zu verbessern.

Die jeweilige Kupplungsanordnung 10 beziehungsweise 12 besteht gemäß dem Ausführungsbeispiel aus einer nicht näher beschriebenen, einfachen Klauen-Kupplung, die jeweils mit einem entsprechenden Kupplungsteil der Anschlussmittel eines nicht dargestellten Antriebselements der Vorratseinrichtung einerseits und der Mörtelpumpe andererseits lösbar korrespondieren; andere und entsprechend geeignete Kupplungsvarianten können hierbei alternativ eingesetzt werden (nicht dargestellt).

Am Umfang der Mischerwelle 8 ist im Bereich der Einlassöffnung 4 eine Leiteinrichtung angeordnet, die aus einzelnen Leitflächen 13 besteht, deren jeweilige Leitfläche in radialer Erstreckung und in einem zur Drehachse 8.1 in Drehrichtung der Mischerwelle 8 geneigten Winkel ∇ angeordnet sind und deren jeweilige äußere Umfangskante (siehe Fig. 3b) an die innere Wandung der Einlassöffnung 4 angenähert ist.

Im Innenraum der Mischkammer 2 sind ferner an der Umfangsfläche der Mischerwelle 8 nach dem hier beschriebenen Ausführungsbeispiel mit der Mischerwelle 8 in lösbarer Verbindung stehende Mischwerkzeuge 15 bis 18 vorgesehen.

Der im Bereich der Einlassöffnung 4 vorgesehene erste Teil von Mischwerkzeugen weist hierbei wenigstens einen am Umfang der Mischerwelle 8 radial angeordneten Mischsteg 15, vorzugsweise mehrere Mischstege 15 umlaufend auf, der/die mit dazu am Umfang beabstandet und/oder gegenüberliegend, wenigstens einem schräg angeordneten Mischsteg 16, vorzugsweise mit mehreren umlaufend angeordneten Mischstegen 16 korrespondierend, vorgesehen ist/sind.

Auf Grund der lösbaren Verbindung mit der Mischerwelle 8 kann je nach zu mischendem Trockenmörtel die Art und Anzahl von am Umfang der Mischerwelle 8 verteilt anzuordnenden Mischwerkzeugen variiert werden.

Im Bereich zwischen den Mischwerkzeugen 15 und 16 ist am Umfang der Mischerwelle 8 eine Anordnung von beispielsweise 4 radialen, flachen Mischblättern 15.1 vorgesehen, die mit ihrer jeweiligen Fläche vorzugsweise in einem Winkel zur Achse 8.1, entsprechend der Drehrichtung positiv verstellt und die Wandung 2.4 mit ihrem jeweiligen Außenbereich tangierend, an der Welle 8 in gleichem Abstand zueinander lösbar oder fest angeordnet sind.

In einem Abstand zu den ersten Mischwerkzeugen 15 und 16 ist im Bereich der Kupplungsanordnung 12 am Umfang der verlängerten Mischerwelle 8 des Weiteren eine Anordnung von radialen Stegen 17 vorgesehen, welche an ihrem distalen Endabschnitt einen in Richtung des Flanschs 6 um einen Betrag geneigten Mischlöffel 18 mit jeweils einer im Wesentlichen bogenförmig angeordneten, äußeren Kontur aufweisen.

Die nicht näher dargestellte äußere Kontur jeweiligen Mischlöffels 18 tangiert bei umlaufender Mischerwelle 8 annähernd die Innenfläche 2.4 der Mischkammer 2.

Gemäß dem beschriebenen Ausführungsbeispiel sind an der Innenfläche 2.4 der Mischkammer 2 des Weiteren ein erstes und ein zweites Trennmittel 19; 19.1 vorgesehen, welche jeweils zueinender beabstandet in definierter, radialer Lage zwischen den Mischwerkzeugen in der Mischkammer 2 lösbar (nicht dargestellt) an deren Innenfläche 2.4 angeordnet sind, so dass zwischen diesen die Mischwerkzeuge 15, 16, 17 und 18 frei drehbar sind.

Die Figur 2 zeigt eine schematische Schnittdarstellung durch eine in analoger Weise zu der Figur 1 ausgebildete Mischkammer 2, in welcher jedoch die Mischerwelle 8 bei äußerlich gleicher Anordnung der Kupplungsanordnung 10 gemäß der zweiten Erfindung innerhalb der Mischkammer 2 verkürzt und in Wellenabschnitte 8.2 und 8.3 geteilt ist, und wobei die derart gebildeten Endabschnitte 8.4; 8.5 mittels wenigstens einer an diesen angeordneten Halterungen einer Mischbrücke 14 beabstandet miteinander verbunden und in axialer Richtung drehbar sind.

Die mindestens eine Mischbrücke 14 mit einer Körperkante 14.1 ist vorzugsweise mit Mischstegen 17; 18 analog der Ausführung gemäß der Figur 1 kombiniert, und wobei die jeweilige Körperkante 14.1 entsprechend der Anzahl umlaufender Mischbrücken 14 die Innenfläche 2.4 der Mischkammer 2 tangiert.

An dem zeichnungsgemäß rechts in der Mischkammer 2 am Wellenabschnitt 8.3 befindlichen, stirnseitigen Endbereich sind in analoger Weise zu der Ausführungsform in Figur 1 Mischwerkzeuge 17 und 18 und die Kupplungsanordnung 12 angeordnet, wodurch einerseits eine neben dem linksseitigen Mischbereich weitere Durchmischung von Mischgut in dem jeweiligen Bereich der Mischkammer 2 und andererseits eine entsprechende, lösbare Verbindung zu jeweiligem Anschlussgerät (nicht dargestellt) realisierbar ist.

Die Teilung der Mischerwelle 8 gemäß der beschriebenen Ausführungsform bewirkt in Verbindung mit der Anordnung der beispielsweise mehreren, verteilt am Umfang der Wellenabschnitte 8.2 und 8.3 angeordneten Mischbrücken 14 und den anderen Mischwerkzeugen sowie dem Trennmittel 19 eine Verringerung des Pralleffekts im Bereich der Einlassöffnung 4 und eine hohe Mischleistung.

Ein besonders guter Mischeffekt wird erzielt, wenn die Mischbrücken 14 jeweils derart an den Wellenabschnitten 8.2 und 8.3 angeordnet sind, dass deren Körperkanten 14.1 in Bezug auf die Drehachse 8.1 um einen Winkel in Richtung der Ausgabeseite am Flansch 6 positiv schräg verstellt sind

Die gemäß der Figuren 1 und 2 an der Innenfläche 2.4 der Mischkammer 2 gezeigten Trennmittel 19, 19.1 19.2 beziehungsweise 19.3 können scheibenförmig oder segmentförmig mit Ausnehmungen 21 ausgebildet und lösbar angeordnet sein, wobei eine radiale Anordnung vorgesehen und gegenüber der Welle 8 und dem jeweiligen Wellenabschnitt 8.2 bzw. 8.3 ein innerer Abstand a gebildet ist.

In den Figuren 3a und 3b ist eine Mischerwelle 8 in verkürzter Ausführung ohne Mischblätter 15.1, jedoch mit einer Anordnung der verschieden ausgestalteten Mischwerkzeuge dargestellt, die vorzugsweise für Mischvorgänge mit leicht vermischbarem Mischgut einsetzbar ist.

In der Figur 3b ist dabei eine Draufsicht auf die Mischerwelle 8 dargestellt, in welcher die zusätzliche Erstreckung und Neigung der Mischlöffel 18 in Drehrichtung der Mischerwelle 8 und die Anordnung der Leitflächen der Leitanordnung 13 schematisch erkennbar sind.

In den Figuren 4a und 4b ist eine geöffnete Mischkammer 2 mit geöffnetem Trennmittel 19 schematisch in Draufsicht und in Längsansicht dargestellt.

Wie aus den Figuren 4a und 4b erkennbar ist, erfolgt die Trennung der Mischkammer 2 in ihr oberes und unteres Teil 2.1 und 2.2 entlang der Trennfläche 2.3, wobei gleichzeitig das in der Mischkammer 2 an entsprechender Position angeordnete Trennmittel 19 in gleicher Weise teilbar ist und wodurch das erste und zweite Teil 19.1 und 19.2 des Trennmittels 19 gebildet sind.

Während das beispielsweise untere Teil 2.1 mit dem zweiten Teil 19.2 von dem oberen Teil 2.2 getrennt und mit diesem gemeinsam an einem in dem jeweiligen Flansch 3 und 6 angeordneten Schwenk-/Lagerpunkt 23 verschwenkbar ist, kann das demnach hier dargestellte Teil 19. 1 des Trennmittels 19 am unteren Teil 2.2 der Mischkammer 2 verbleiben oder umgekehrt.

Das obere und untere Teil 2.1 und 2.2 können dazu beispielsweise an dem Schwenk-/Lagerpunkt 23 mittels entsprechenden und an den jeweiligen Flanschen 3 und 5 vorgesehenen, nicht näher dargestellten Verschraubungen 24 und 25 oder dergleichen Mittel, in Verbindung stehen.

Die Segmente 20 der Trenneinrichtung 19 sind hierbei mit ihrer jeweiligen äußeren Stirnseite ringförmig ausgebildet und stirnseitig zueinander weisend angeordnet, und sie werden an einem jeweiligen, nicht näher beschriebenen Ringsteg gehalten, der durch das erste Teil 19.1 und zweite Teil 19.2 gebildet und in ebenfalls nicht näher beschriebener Weise an der Innenfläche der ersten und zweiten Teilfläche 2.1 und 2.2 der Mischkammer 2 lösbar angeordnet ist.

Die innere Stirnseite jeweiliger Segmente 20 gegenüber der Umfangsfläche der Mischerwelle 8 oder auch einem entsprechenden Wellenabschnitt 8.2, 8.3 ist mit einem Abstand a ausgebildet (s. Figuren 1, 2).

Das zweite Trennmittel 22 kann wie das erste Trennmittel 19 und/oder neben der vorgenannten Ausführung beispielsweise auch scheibenförmig ohne Segmente 20 und Ausnehmungen 21 ausgebildet sein.

In den Figuren 5a und 5b ist die Anordnung der Wasserzuführung in das innere der Mischkammer 2 (Fig. 1 und 2) durch den Flansch 3 hindurch, dargestellt.

Wie dazu aus den Figuren 5a und 5b schematisch ersichtlich ist, erfolgt hierbei die Wasserzuführung über eine Wasserzuführeinrichtung 3.1, welche über eine entsprechende Verbindungsanordnung, die beispielsweise am Umfang des Flanschs 3 angeordnet ist, und über eine weitere Verbindung zu einem ringförmigen Kanal 3.11 im Flansch 3, die beispielsweise über eine nicht näher dargestellte Bohrung hergestellt ist.

Der ringförmige Kanal 3.11 ist hierbei durch Teilung des Flanschs 3 dadurch gebildet, dass beispielsweise in eine der inneren Flächen eines Flanschteils 3.0 oder 3.01 eine ringförmige Nut eingebracht ist, die mit einer Anzahl von entsprechenden und abstandsweise zueinander angeordneten Verteileröffnungen 3.2 im Bereich des Verlaufs der ringförmigen Nut verbunden ist.

Durch Herstellung einer entsprechend ausgeführten, dichten Verbindung, beispielsweise mittels einer geeigneten Dichtungsmasse oder dergleichen und lagerichtiges, festes Zusammenfügen der Flanschteile 3.0 und 3.01 miteinander ist der ringförmige Kanal 3.11 im Flansch 3 gebildet, womit dieser nach Komplettierung mit den Teilflächen 2.1 und 2.2 sowie dem Flansch 5 und Bildung der Mischkammer 2 eine steuerbase und homogene Wasserzuführung über die hier radial oder in anderer Weise angeordnete Wasserzuführeinrichtung 3.1 in den Innenraum der Mischkammer 2 und dort befindlichen Trockenmörtel ermöglicht.

Die gemäß den Erfindungen jeweils ausgebildete und innen definiert beschichtete Mischkammer ist vorzugsweise zum Mischen von Mörtel für einen mechanisierten Putzauftrag sowohl als Mischeinrichtung für schwer mischbaren Trockenmörtel zwischen einem Vorratsbehälter mit Fördereinrichtung und einer Exzenterschneckenpumpe für Putz- und/oder Betonmörtel einsetzbar, wobei die Mischwerkzeuge und Trenneinrichtungen als Verschleißteile ausgebildet sind.

Darüber hinaus kann die Einrichtung für manuell zu verarbeitende Putz- oder Betonmischungen sowie für andere, spritzfähige Mischungen, wie Spritzputz- oder Farbmischungen, in Verbindung mit einer Mörtelpumpe eingesetzt werden.

### Liste der verwendeten Bezugszeichen

- 1: Mischbehälter
- 2: Mischkammer
- 2.1: Unterteil
- 2.2: Oberteil
- 2.3: Trennfläche
- 2.4: Innenfläche
- 3: Erster Flansch
- 3.0: Inneres Flanschteil
- 3.01: Äußeres Flanschteil
- 3.1: Wasserzuführeinrichtung
- 3.11: Kanal
- 3.2: Verteileröffnung
- 4: Einlassöffnung
- 5: Zweiter Flansch
- 6: Auslassöffnung
- 6.1: Ausnehmung
- 8: Mischerwelle
- 8.1: Drehachse
- 8.2: Wellenabschnitt, vorn
- 8.3: Wellenabschnitt, hinten
- 8.4: Endabschnitt, vorn
- 8.5: Endabschnitt, hinten
- 9: Erste Stirnseite
- 10: Erste Kupplungsanordnung
- 11: Zweite Stirnseite
- 12: Zweite Kupplungsanordnung
- 13: Leitfläche
- 14: Mischbrücke
- 14.1: Körperkante
- 15: Mischsteg, gerade
- 15.1: Mischblatt
- 16: Mischsteg, geneigt
- 17: Steg, gerade
- 18: Mischsteg, schräg gestellt
- 18.1: Mischblatt, schräg verstellt
- 19: erstes Trennmittel
- 19.1: erstes Teil
- 19.2: zweites Teil
- 20: Segment
- 21: Ausnehmung
- 22: zweites Trennmittel
- 23: Gelenk
- 24: Verschraubung
- 25: Verschraubung

- A: Trockenbereich
- B: Nassbereich
- C: Schnittverlauf
- D: Ansichtsrichtung
- a: Innerer Abstand

## Patentansprüche

1. Einrichtung zum kontinuierlichen und intensiven Mischen von Trockenmörtel mit Wasser, mit einem Mischbehälter (1) mit radialem Trennmittel (19; 22), einer mit einem Antrieb verbundenen, rotierenden Mischerwelle (8) mit Mischwerkzeugen (15; 16; 17; 18), einem Eingabebereich für Trockenmörtel mit einer Wasserzuführeinrichtung (3.1), einem Mischbereich und einem Ausgabebereich für gemischten Mörtel,
**dadurch gekennzeichnet, dass**
• der Mischbehälter (1) um einen in Förderrichtung geneigten Betrag angeordnet ist und eine axial teilbare, zylindrische Mischkammer (2) mit stirnseitigen Flanschen (3; 5) mit einer konzentrischen Einlassöffnung (4) einerseits und einer konzentrischen Auslassöffnung (6) mit einer konzentrischen Ausnehmung (6.1) andererseits aufweist,
• im Bereich der Einlassöffnung (4) an der Innenseite des Flanschs (3) eine Anzahl von mit der Wasserzuführeinrichtung (3.1) verbundenen, axialen Verteileröffnungen (3.2) angeordnet ist,
• die Mischkammer (2) und die Mischerwelle (8) axial um einen Betrag verlängert ausgebildet sind und die Mischerwelle (8) als Wellenabschnitt gebildet ist, welcher an seinen Stirnseiten (9; 11) Kupplungsanordnungen (10; 12) aufweist,
• die eine Kupplungsanordnung (10) außerhalb der Mischkammer (2) im Bereich der Einlassöffnung (4) und die andere Kupplungsanordnung (12) innerhalb der Mischkammer (2) angeordnet ist,
• ein sich in der Einlassöffnung (4) drehbarer Teil der Mischerwelle (8) verstellbare Leitflächen (13) aufweist,
• an der Mischerwelle (8) Gruppen von wechselbaren und zueinander versetzt beabstandeten Mischwerkzeugen (15) und (16) bis (18) unterschiedlicher Geometrien und Winkelstellungen in Kombination mit Mischblättern (15.1) angeordnet sind,
• die Mischkammer (2) im Bereich der Einlassöffnung (4) die Mischwerkzeuge (15; 16) und das Trennmittel (19) aufweist, und im Bereich der Auslassöffnung (6) zwischen den Mischblättern (15.1) und den Mischwerkzeugen (17; 18) wenigstens ein weiteres Trennmittel (22) wechselbar in gegenüber der Mischerwelle (8) radialer Anordnung zur Vordruckkammerbegrenzung und Erhöhung des Ladedrucks angeordnet ist,
• die Mischwerkzeuge (15; 16) aus geraden und schräg gestellten Mischstegen bestehen und annährend zentrisch in der Mischkammer (2) angeordnet sind, während die Mischwerkzeuge (17; 18) an Stegen distal angeordnete, flächenförmige Bereiche aufweisen und im Bereich der Kupplungsanordnung (12) angeordnet sind, und
• die inneren Flächen der Mischkammer (2) und Flansche (3; 5) eine Beschichtung aufweisen.

2. Einrichtung zum kontinuierlichen und intensiven Mischen von Trockenmörtel mit Wasser nach Anspruch 1,
**dadurch gekennzeichnet, dass**
• in der Mischkammer (2) die Mischerwelle (8) in axialer Richtung getrennt ist und an einer Drehachse (8.1) drehbare Wellenabschnitte (8.2; 8.3) mit inneren Endabschnitten (8.4; 8.5) und einer inneren und einer äußeren Kupplungsanordnung (12; 10) gebildet sind,
• die Wellenabschnitte (8.2; 8.3) in einem zwischen der Einlassöffnung (4) und dem axial annähernd mittig angeordneten Trennmittel (19) gebildeten Mischkammerbereich die Endabschnitte (8.4; 8.5) voneinander beabstandet und durch wenigstens eine radial angeordnete, im Wesentlichen U-förmige Mischbrücke (14) mit einer Körperkante (14.1) miteinander verbunden sind,
• die Mischbrücke (14) mit einer Fläche in Abhängigkeit von der Drehrichtung gegenüber der Drehachse (8.1) schräg stellbar ist und bei Drehung die jeweilige Körperkante (14.1) die Innenflächen (2.4) der Mischkammer (2) tangiert, und
• am Wellenabschnitt (8.3) im Bereich zwischen der Trenneinrichtung (19) und der inneren Kupplungsanordnung (12) eine Anzahl radialer Stege (17) mit an deren Enden flächenförmig ausgebildeten, winkelverstellbaren Mischflächen (18) angeordnet ist, deren distale Außenkanten bei Drehung umlaufend die Innenfläche (2.4) der Mischkammer (2) tangieren.

3. Einrichtung nach Anspruch 2, **dadurch gekennzeichnet, dass** am Umfang der Wellenabschnitte (8.2; 8.3) zwei oder mehrere gleichmäßig verteilt angeordnete Mischbrücken (14) verstellbar angeordnet sind.

4. Einrichtung nach einem der Ansprüche 2 oder 3, **dadurch gekennzeichnet, dass** die Mischbrücken (14) mit den am Wellenabschnitt (8.2) angeordneten geraden und verstellten Mischwerkzeugen (15; 16) korrespondieren.

5. Einrichtung nach einem der Ansprüche 1 bis 4, **dadurch gekennzeichnet, dass** die Trennmittel (19; 22) scheibenförmig oder aus wenigstens einer Reihe von ringförmig an der Innenfläche (2.4) der Mischkammer (2) radial nach innen weisend angeordneten und zueinander beabstandeten, scheibenförmigen Segmenten (20) bestehen, deren innere Körperkanten gegenüber der Welle (8) beziehungsweise dem Wellenabschnitt (8.3) einen Abstand (a) bilden.

6. Einrichtung nach Anspruch 5, **dadurch gekennzeichnet, dass** die jeweiligen Segmente (20) wenigstens eine Ausnehmung (21) aufweisen.

7. Einrichtung nach einem der Ansprüche 1 bis 6, **dadurch gekennzeichnet, dass** die Trennmittel (19; 22) und die Mischwerkzeuge (13) bis (18) teil- und wechselbar ausgebildet sind.

8. Einrichtung nach einem der Ansprüche 1 bis 7, **dadurch gekennzeichnet, dass** die Mischkammer (2) aus axial teilbaren und an den Flanschen (3; 5) angelenkten Teilflächen (2.1; 2.2) gebildet ist.

9. Einrichtung nach einem der Ansprüche 1 bis 8, **dadurch gekennzeichnet, dass** die Beschichtung der Innenwandflächen (2.4) der Mischkammer (2) und Flansche (3; 5) als gehärtete und/oder hydrophobe Fläche ausgebildet ist.

10. Einrichtung nach einem der Ansprüche 1 bis 9, **dadurch gekennzeichnet, dass** die Leitflächen (13) jeweils in einem Winkel (∇) zur Drehachse (8.1) in Drehrichtung der Mischerwelle (8) verstellt und mit ihrem äußeren Umfangsbereich gegenüber der Innenfläche der Einlassöffnung (4) beabstandet sind.

11. Einrichtung nach einem der Ansprüche 1 bis 10, **dadurch gekennzeichnet, dass** die Verteileröffnungen (3.2) der Wasseranschlusseinrichtung (3.1) mit einem im Flansch (3) angeordneten Kanal (3.11) verbunden, im Bereich der Einlassöffnung (4) am Flansch (3) innen ringförmig angeordnet und axial nach innen gerichtet sind.

12. Einrichtung nach einem der Ansprüche 1 bis 11, **dadurch gekennzeichnet, dass** die Mischerwelle (8) einerseits mit einer separaten Antriebseinrichtung oder mit einer Fördereinrichtung für den Trockenmörtel und/oder andererseits mit einer Mörtelpumpe verbindbar ist, wobei die Kupplungseinrichtungen (10; 12) mit einer jeweiligen Antriebswelle beziehungsweise Abtriebswelle in lösbarer Verbindung stehen.

13. Einrichtung nach einem der Ansprüche 1 oder 5-12, **dadurch gekennzeichnet, dass** die Mischblätter (15.1) als eine Gruppe von wenigstens zwei, vorzugsweise jedoch vier Mischblättern (15.1) ausgebildet ist, die winkelverstellbar sind und deren distale Umfangsflächen die Innenfläche (2.4) der Mischkammer (2) tangieren.

14. Einrichtung nach einem der Ansprüche 1 bis 13, **dadurch gekennzeichnet, dass** die Mischkammer (2) als Nachmischeinrichtung mit dem Flansch (3) am Anschluss des Vorratsbehälters und mit der Flanschanordnung (5) am Anschluss der Mörtelpumpe zwischen dem Vorratsbehälter und der Mörtelpumpe lösbar eingesetzt ist.

## Claims

1. A device for the continuous and intensive mixing of dry mortar with water, with a mixing receptacle (1) with radial separators (19; 22), a rotating mixer shaft (8) connected with a drive and possessing mixing tools (15; 16; 17; 18), an intake section for dry mortar with a water feeding facility (3.1), a mixing section and a discharge section for mixed mortar,
**characterised in that**
• the mixing receptacle (1) is arranged with a certain degree of inclination in the direction of transport and possesses an axially dividable, cylindrical mixing chamber (2) with end flanges (3; 5), with a concentric intake opening (4) at one end and a concentric discharge opening (6) with a concentric recess (6.1) at the other end,
• a number of axial distributor openings (3.2) connected with the water feeding facility (3.1) are arranged on the inner side of the flange (3) in the area of the intake opening (4),
• the mixing chamber (2) and the mixer shaft (8) are formed such as to be extended axially by a certain amount and the mixer shaft (8) is formed as a shaft section which possesses coupling arrangements (10; 12) at its ends (9; 11),
• one of said coupling arrangements (10) is arranged outside the mixing chamber (2) in the area of the intake opening (4) and the other coupling arrangement (12) is arranged inside the mixing chamber (2),
• a part of the mixer shaft (8) which rotates in the intake opening (4) possesses adjustable guide elements (13),
• groups of exchangeable mixing tools (15) and (16) to (18) spaced such as to be offset to each other, possessing different geometries and set at different angles are arranged in combination with mixing blades (15.1) on the mixer shaft (8),
• the mixing chamber (2) possesses the mixing tools (15; 16) and the separator (19) in the area of the intake opening (4), and in the area of the discharge opening (6) at least one further separator (22) is arranged between the mixing blades (15.1) and the mixing tools (17; 18) such as to be exchangeable and in a radial arrangement relative to the mixer shaft (8) in order to limit the intake pressure chamber and increase the charging pressure,
• the mixing tools (15; 16) comprise straight and angled finger-like mixing elements and are arranged approximately centrically in the mixing chamber (2), while the mixing tools (17; 18) possess planar-shaped sections arranged distally on finger-like elements and are arranged in the area of the coupling arrangement (12), and
• the inner surfaces of the mixing chamber (2) and the flanges (3; 5) possess a coating.

2. A device for the continuous and intensive mixing of dry mortar with water according to Claim 1,
**characterised in that**
• the mixer shaft (8) is divided axially in the mixing chamber (2) and rotating shaft sections (8.2; 8.3) with inner end sections (8.4; 8.5) and an inner and an outer coupling arrangement (12; 10) are formed on an axis of rotation (8.1),
• a gap is formed between the shaft sections (8.2; 8.3) in a mixing chamber section formed between the intake opening (4) and separator (19) arranged approximately centrally in the axial direction and the end sections (8.4; 8.5) are connected to each other by way of at least one radially arranged, essentially U-shaped mixing bridge (14) with an edge (14.1),
• the mixing bridge (14) can be set to be tilted in its plane relative to the axis of rotation (8.1) in accordance with the direction of rotation, and during rotation the edge (14.1) comes into tangential contact with the inner surfaces (2.4) of the mixing chamber (2), and
• a number of radial finger-like elements (17) with planar-shaped mixing elements (18) adjustable in angle formed at their ends are arranged on the shaft section (8.3) in the area between the separator (19) and the inside coupling arrangement (12), the distal outer edges of said mixing elements coming into tangential contact with the inner surfaces (2.4) of the mixing chamber (2) over the whole circumference during rotation.

3. A device according to Claim 2, **characterised in that** two or several evenly distributed mixing bridges (14) are arranged around the circumference of the shaft sections (8.2; 8.3) such as to be adjustable.

4. A device according to one of the Claims 2 or 3, **characterised in that** the mixing bridges (14) correspond with the straight and adjusted mixing tools (15; 16) arranged on the shaft section (8.2).

5. A device according to one of the Claims 1 to 4, **characterised in that** the separators (19; 22) are disk-shaped or comprise at least a series of disk-like segments (20) arranged to point radially inwards and with a spacing to each other in the form of a ring on the inner surface (2.4) of the mixing chamber (2), the inner edges of said segments standing at a distance (a) from the shaft (8) or shaft section (8.3).

6. A device according to Claim 5, **characterised in that** the segments (20) possess at least one recess (21).

7. A device according to one of the Claims 1 to 6, **characterised in that** the separators (19; 22) and the mixing tools (13) to (18) are formed such as to be dividable and exchangeable.

8. A device according to one of the Claims 1 to 7, **characterised in that** the mixing chamber (2) is formed by axially dividable partial areas (2.1; 2.2) and can hinged on the flanges (3; 5).

9. A device according to one of the Claims 1 to 8, **characterised in that** the coating of the inner surfaces (2.4) of the mixing chamber (2) and flanges (3; 5) takes the form of a hardened and/or hydrophobic surface.

10. A device according to one of the Claims 1 to 9, **characterised in that** the guide elements (13) are each adjusted at an angle (∇) to the axis of rotation (8.1) in the direction of rotation of the mixer shaft (8) and stand with spacing to the inner surface of the intake opening (4) at their outer circumference.

11. A device according to one of the Claims 1 to 10, **characterised in that** the distributor openings (3.2) of the water feeding facility (3.1) are connected with a channel (3.11) arranged in the flange (3), are arranged in the form of a ring on the inner side of the flange (3) in the area of the intake opening (4) and face axially inwards.

12. A device according to one of the Claims 1 to 11, **characterised in that** the mixer shaft (8) can be connected with a separate drive facility and with a facility for transport of the dry mortar on the one side and/or with a mortar pump on the other side, in which cases the coupling arrangements (10; 12) form a disconnectable coupling with a corresponding input or output drive shaft.

13. A device according to one of the Claims 1 or 5 to 12, **characterised in that** the mixing blades (15.1) are formed as a group of at least two, preferably four mixing blades (15.1) which are adjustable in their angle and whose distal circumferential surfaces come into tangential contact with the inner surfaces (2.4) of the mixing chamber (2).

14. A device according to one of the Claims 1 to 13, **characterised in that** the mixing chamber (2) is used as a disconnectable re-mixing facility between the supply container and the mortar pump with the flange (3) at the connection of the supply container and with the flange arrangement (5) at the connection of the mortar pump.

## Revendications

1. Dispositif servant à mélanger du mortier sec et de l'eau de manière intense et continue, constitué d'un bac de mélange (1) à séparateur radial (19 ; 22), d'un arbre mélangeur rotatif (8) relié à un mécanisme d'entraînement et muni d'outils mélangeurs (15 ; 16 ; 17 ; 18), d'une zone d'addition de mortier sec avec un dispositif d'amenage d'eau (3.1), d'une zone de mélange et d'une zone de sortie de mortier mélangé,
**caractérisé en ce que**
• le bac de mélange (1) est incliné dans le sens de transport et présente une chambre de mélange cylindrique (2), divisible dans le sens axial, munie de brides (3 ; 5) placées en bout, d'un orifice concentrique d'admission (4) d'un côté et d'un orifice concentrique d'évacuation (6) muni d'une épargne concentrique (6.1) de l'autre,
• un nombre d'orifices axiaux de distribution (3.2) reliés au dispositif d'amenage d'eau (3.1) sont disposés dans la zone de l'orifice d'admission (4) sur la face intérieure de la bride (3),
• la chambre de mélange (2) et l'arbre mélangeur (8) sont prolongés dans le sens axial et l'arbre mélangeur (8) est réalisé comme segment d'arbre muni de dispositifs de couplage (10 ; 12) situés en bout (9 ; 11),
• l'un des dispositifs de couplage (10) est situé à l'extérieur de la chambre de mélange (2) dans la zone de l'orifice d'admission (4) et l'autre dispositif de couplage (12) est situé à l'intérieur de la chambre de mélange (2),
• une partie de l'arbre mélangeur (8), pouvant tourner dans l'orifice d'admission (4), est munie d'ailettes réglables (13),
• des groupes d'outils mélangeurs (15) et (16) à (18) interchangeables, écartés et décalés les uns par rapport aux autres, de géométries et de positions angulaires différentes, sont placés sur l'arbre mélangeur (8) en combinaison avec des pales mélangeuses (15.1),
• la chambre de mélange (2) présente les outils mélangeurs (15 ; 16) et le séparateur (19) dans la zone de l'orifice d'admission (4), et au moins un séparateur supplémentaire (22) interchangeable est disposé en position radiale par rapport à l'arbre mélangeur (8) dans la zone de l'orifice d'évacuation (6), entre les pales mélangeuses (15.1) et les outils mélangeurs (17 ; 18), pour limiter la chambre de pression amont et augmenter la pression d'admission,
• les outils mélangeurs (15 ; 16) sont composés de tiges mélangeuses droites et inclinées et sont plus ou moins centrés dans la chambre de mélange (2), tandis que les outils mélangeurs (17 ; 18) sont placés dans la zone du dispositif de couplage (12) et présentent des parties formant des surfaces placées distalement sur des tiges, et
• les surfaces intérieures de la chambre de mélange (2) et des brides (3 ; 5) sont recouvertes d'un revêtement.

2. Dispositif servant à mélanger du mortier sec et de l'eau de manière intense et continue selon la revendication 1,
**caractérisé en ce que**
• dans la chambre de mélange (2), l'arbre mélangeur (8) est séparé dans le sens axial et des segments d'arbre pivotants (8.2 ; 8.3) munis de segments intérieurs de terminaison (8.4 ; 8.5) et d'un dispositif de couplage intérieur et extérieur (12; 10) sont formés sur un axe de rotation (8.1),
• dans une zone de la chambre de mélange, située entre l'orifice d'admission (4) et le séparateur (19) placé plus ou moins au milieu dans le sens axial, les segments d'arbre (8.2; 8.3) séparent les segments de terminaison (8.4 ; 8.5) l'un de l'autre et sont reliés entre eux par au moins un pont mélangeur (14) placé radialement, de forme essentiellement en U avec un bord (14.1),
• le pont mélangeur (14) est inclinable avec une surface par rapport à l'axe de rotation (8.1) en fonction du sens de rotation et le bord respectif (14.1) est tangent aux surfaces intérieures (2.4) de la chambre de mélange (2) lors de la rotation, et
• un nombre de tiges radiales (17) munies à leurs extrémités de mélangeurs (18) formant une surface dont l'angle est réglable et dont les bords extérieurs distaux sont tangents à la surface intérieure (2.4) de la chambre de mélange (2) sur tout le pourtour lors de la rotation, est disposé sur le segment d'arbre (8.3), dans la zone située entre le séparateur (19) et le dispositif de couplage intérieur (12).

3. Dispositif selon la revendication 2, **caractérisé en ce que** deux ou plusieurs ponts mélangeurs (14) répartis de manière régulière sont placés de façon réglable sur le pourtour des segments d'arbre (8.2 ; 8.3).

4. Dispositif selon l'une des revendications 2 ou 3, **caractérisé en ce que** les ponts mélangeurs (14) correspondent aux outils mélangeurs (15 ; 16) droits et décalés placés sur le segment d'arbre (8.2).

5. Dispositif selon l'une des revendications 1 à 4, **caractérisé en ce que** les séparateurs (19; 22) sont en forme de disque ou sont composés d'au moins une rangée de segments (20) en forme de disque, disposés en anneau sur la face intérieure (2.4) de la chambre de mélange (2), orientés radialement vers l'intérieur et écartés les uns des autres, les bords intérieurs de ces segments étant à une distance (a) de l'arbre (8) ou du segment d'arbre (8.3).

6. Dispositif selon la revendication 5, **caractérisé en ce que** les segments (20) respectifs présentent au moins une épargne (21).

7. Dispositif selon l'une des revendications 1 à 6, **caractérisé en ce que** les séparateurs (19 ; 22) et les outils mélangeurs (13) à (18) sont divisibles et interchangeables.

8. Dispositif selon l'une des revendications 1 à 7, **caractérisé en ce que** la chambre de mélange (2) est formée de parties de surface (2.1 ; 2.2) divisibles dans le sens axial et articulées sur les brides (3 ; 5).

9. Dispositif selon l'une des revendications 1 à 8, **caractérisé en ce que** le revêtement des surfaces intérieures (2.4) des parois de la chambre de mélange (2) et des brides (3; 5) sont réalisées comme surface trempée et/ou hydrophobe.

10. Dispositif selon l'une des revendications 1 à 9, **caractérisé en ce que** les ailettes (13) sont décalées chacune à un angle (∇) par rapport à l'axe de rotation (8.1) dans le sens de rotation de l'arbre mélangeur (8) et que leur zone périphérique extérieure est à une distance de la surface intérieure de l'orifice d'admission (4).

11. Dispositif selon l'une des revendications 1 à 10, **caractérisé en ce que** les orifices de distribution (3.2) du dispositif de branchement d'eau (3.1) sont reliés à un canal (3.11) disposé dans la bride (3), qu'ils sont disposés en anneau à l'intérieur de la bride (3) dans la zone de l'orifice d'admission (4) et qu'ils sont orientés vers l'intérieur dans le sens axial.

12. Dispositif selon l'une des revendications 1 à 11, **caractérisé en ce que** l'arbre mélangeur (8) peut être relié d'une part à un dispositif d'entraînement séparé ou à un dispositif de transport du mortier sec et/ou d'autre part à une pompe à mortier, les dispositifs de couplage (10 ; 12) étant liés chacun à un arbre moteur ou à un arbre moteur à raccord amovible.

13. Dispositif selon l'une des revendications 1 ou 5 à 12, **caractérisé en ce que** les pâles mélangeuses (15.1) forment un groupe d'au moins deux, mais de préférence de quatre pales mélangeuses (15.1) d'angle réglable, dont les surfaces périphériques distales sont tangentes à la surface intérieure (2.4) de la chambre de mélange (2).

14. Dispositif selon l'une des revendications 1 à 13, **caractérisé en ce que** la chambre de mélange (2) est utilisée de manière amovible comme dispositif mélangeur ultérieur, entre le réservoir et la pompe à mortier, avec la bride (3) sur le raccord du réservoir, et avec le dispositif de bride (5) sur le raccord de la pompe à mortier.
